# EUROPÄISCHE PATENTSCHRIFT

(11) **EP 0 326 892 B1**
(45) Veröffentlichungstag und Bekanntmachung des Hinweises auf die Patenterteilung: **18.03.1992**
(21) Anmeldenummer: 89101090.2
(22) Anmeldetag: 23.01.1989
(51) Int. Cl.: E04H 7/18

(54) **Stehender zylindrischer Behälter aus Stahlbeton, insbesondere zur Lagerung von Flüssigkeiten**
Upright cylindrical reinforced-concrete containers, especially for storing fluids
Réservoir cylindrique vertical en béton, en particulier pour le stockage de fluides

(30) Priorität: 02.02.1988 DE 3802964
(43) Veröffentlichungstag der Anmeldung: 09.08.1989
(73) Patentinhaber: Dyckerhoff & Widmann Aktiengesellschaft, D-81902 München (DE)
(72) Erfinder:
(74) Vertreter: Patentanwälte Möll und Bitterich

(56) Entgegenhaltungen:
- CH-A- 409 353
- DE-A- 1 684 715
- DE-A- 3 024 647
- FR-A- 1 580 369
- GB-A- 2 183 269

## Beschreibung

Die Erfindung betrifft einen stehenden zylindrischen Behälter aus Stahlbeton, insbesondere zur Lagerung von Flüssigkeiten, gemäß dem Oberbegriff des Patentanspruchs 1.

Vor allem in der Landwirtschaft und in der Siedlungswasserwirtschaft werden Behälter mit sehr unterschiedlichem Fassungsvermögen benötigt, z.B. als Wasser- oder Güllebehälter, als Regenrückhaltebecken oder auch für Kläranlagen. Da solche Behälter nicht beliebig hoch ausgebildet werden können, besteht nur die Möglichkeit, eine Abstufung über unterschiedliche Durchmesser herbeizuführen; je nach Nutzinhalt können diese zwischen ca. 5,50 m und 25,00 m schwanken. Oft besteht zusätzlich die Notwendigkeit, Trennwände einzubauen.

Derartige Behälter können aus Stahlbeton an Ort und Stelle hergestellt werden, dazu ist jeweils eine eigene Schalung erforderlich. Es ist auch möglich, solche Behälter aus Betonformsteinen aufzumauern, wobei in die Lagerfugen auch Bewehrungen eingelegt werden können. Dabei kann zwar durch Eigenleistung des Bauherrn der Kostenaufwand für die Herstellung gesenkt werden; die Praxis hat aber gezeigt, daß infolge unsachgemäßen Einbaus und Nichtbeachtung der Bauanleitung die Behälter häufig undicht und damit teure Sanierungsmaßnahmen erforderlich werden. Probleme hinsichtlich der Wasserdichtheit derartiger Behälter sind vor allem bei Güllebehältern und Kläranlagen im Grundwasserbereich gegeben.

Es ist weiterhin bekannt, die Wände solcher Behälter aus vorgefertigten Wandelementen aus Stahlbeton herzustellen, die jeweils über die volle Höhe des Behälters reichen, entlang des Behälterumfangs nebeneinander aufgestellt und - einander in vertikalen Fugen berührend - durch erhärtendes Material, z.B. Zementmörtel, miteinander verbunden werden. Vor allem in diesem Zusammenhang ist ein vieleckiger Behälter bekannt geworden, bei dem die einzelnen Wandelemente an ihren Längsrändern mit einander entsprechenden, nach außen gerichteten Ausnehmungen versehen sind, die nach dem Zusammenbau jeweils einen nach außen offenen, durch Schalelemente abzuschließenden Hohlraum bilden, der nachträglich mit Zementmörtel ausgefüllt werden kann (DE-A 16 84 715).

Auch ist es bekannt, gekrümmte Wandelemente zur Herstellung eines kreiszylindrischen Behälters an den Rändern mit Rücksprüngen zu versehen und diese Elemente mit ihren Rändern einander so zuzuordnen, daß die Rücksprünge benachbarter Wandelemente jeweils einen abgeschlossenen Hohlraum bilden, der ebenfalls nachträglich mit Zementmörtel ausgegossen werden kann (GB-A 2 183 269).

Generell wird bei der Herstellung von Behältern aus vorgefertigten Wandelementen zu wenig auch das Problem der rationellen Fertigung der Wandelemente selbst gesehen, das durch deren Formgebung entscheidend mit beeinflußt werden kann. So liegt ein wesentliches Problem darin, daß z.B. zur Herstellung unterschiedlich gekrümmter Wandelemente, wie sie für Behälter unterschiedlichen Fassungsvermögens benötigt werden, eine große Anzahl unterschiedlicher Schalungen bereit zu halten ist. Damit ist der Aufwand für die Herstellung von unterschiedlich abgestuften Behältern, wie sie für die einzelnen Bauaufgaben erforderlich sind, unverhältnismäßig groß.

Der Erfindung liegt die Aufgabe zugrunde, eine Möglichkeit zu schaffen, um mit einem Minimum an Schalungsaufwand bei der Herstellung und an Arbeitsaufwand auf der Baustelle Stahlbetonbehälter der eingangs angegebenen Art mit unterschiedlichen Nutzinhalten und somit unterschiedlichen Durchmessern kostengünstig und universell verwendbar herstellen zu können.

Nach der Erfindung wird diese Aufgabe durch die Merkmale des kennzeichnenden Teils des Patentanspruchs 1 gelöst.

Vorteilhafte Weiterbildungen ergeben sich aus den Unteransprüchen.

Der Vorteil der Erfindung besteht vor allem darin, daß alle Wandelemente gleich ausgebildet sind, also nur ein Typ von Wandelementen hergestellt, vorgehalten und gehandhabt zu werden braucht und daß trotzdem an den Rändern abgeschlossene Hohlräume gebildet werden, die unmittelbar mit Zementmörtel ausgefüllt werden können.

Da die Außenflächen der Wandelemente eben und ihre Innenflächen gekrümmt ausgebildet sind, besitzen sie zwangsläufig entlang ihrer Längsränder eine größere Dicke als entlang ihrer Längsmittelachse. Dies hat den weiteren Vorteil, daß die im Bereich der Längsränder angeordneten Ausnehmungen vergleichsweise große Abmessungen aufweisen können, die dann, wenn jeweils zwei Wandelemente nebeneinander und einander mit ihren Längsrändern überlappend angeordnet werden, einen entsprechend großen Hohlraum bilden, in dem die Ringbewehrung mittels einfacher übergreifung gestoßen werden kann. Durch den in diese Hohlräume eingefüllten Zementmörtel werden die Wandelemente dann fest und vor allem dicht miteinander verbunden. Durch Abschrägung der Fugenflächen der Wandelemente zu den den Hohlraum bildenden Ausnehmungen hin wird die Druckzone verbreitert und so der innere Hebelarm der Bewehrung vergrößert, so daß Biegemomente, wie sie aus Imperfektionen oft auftreten, aufgenommen werden können.

Die voutenartigen Verdickungen der Wandelemente zu ihren Längsrändern hin wirken zugleich wie Versteifungsrippen und gewährleisten so die Sicherheit der Behälterwand gegen Beulen, wenn der Behälter durch eine z.B. mit Schwerlastwagen befahrbare Decke abgedeckt werden soll. Im Bereich dieser Verdickungen ist auch eine sehr einfache Möglichkeit gegeben, Deckenelemente mit der Behälterwand über Dollen zu verbinden, die in das die Hohlräume ausfüllende erhärtende Material hineinragen. Dadurch wird auch in diesem Fall eine einfache Schalung anwendbar, da die Stirnschalungen für die Wandelemente von den Dollen nicht durchdrungen werden.

Ein weiterer Vorteil der Erfindung folgt daraus, daß die Wandelemente an der Außenseite durch ebene und an der Innenseite durch eine gekrümmte Fläche begrenzt werden. Die Wandelemente für einen derartigen Behälter brauchen deshalb nicht - wie bekannt - stehend in geschlossenen Schalungen hergestellt zu werden; infolge ihrer ebenen Außenflächen können sie vielmehr liegend auf einer ebenen Unterlage zwischen Seitenschalungen und rechtwinklig dazu verlaufenden Stirnschalungen betoniert werden. Wenn die Höhe der Stirnschalungen der Dicke der Wandelemente entspricht und deren Oberkanten der Innenkrümmung des herzustellenden Behälters entsprechend gekrümmt sind, dann kann die Innenfläche der Wandelemente auf besonders einfache Weise durch Abziehen des zwischen diese Schalungen eingefüllten Frischbetons mittels einer entlang der Oberkanten der Stirnschalungen geführten geraden Abziehbohle erfolgen. Damit sind zur Erzeugung von Wandelementen mit unterschiedlichen Krümmungen zur Herstellung von Behältern mit unterschiedlichen Durchmessern lediglich die Stirnschalungsteile auszutauschen; die die Ausnehmungen bildenden Seitenschalungsteile bleiben für die unterschiedlichen Durchmesser gleich.

Die Erfindung wird nachstehend anhand der in der Zeichnung dargestellten Ausführungsbeispiele näher erläutert. Es zeigt
Fig. 1 eine schematische Draufsicht auf einen Behälter nach der Erfindung,
Fig. 2 einen Längsschnitt durch die Behälterwand entlang der Linie II-II in Fig. 1,
Fig. 3 in schematischer Darstellung einen Horizontalschnitt durch die Behälterwand entlang der Linie III-III in Fig. 2,
Fig. 4 in schematischer Darstellung den Einbau des letzten Wandelements bei der Herstellung eines Behälters,
Fig. 5 das Detail V in Fig. 2 in größerem Maßstab,
Fig. 6 im Querschnitt die einander zugewandten Längsränder zweier Wandelemente vor und
Fig. 7 nach dem Zusammenfügen mit einem Horizontalschnitt durch den dabei im Bereich einer Fuge gebildeten Hohlraum,
Fig. 8 das Detail VIII in Fig. 7,
Fig. 9 eine teilweise Draufsicht auf einen mit einer Behälterdecke versehenen Behälter,
Fig. 10 einen Schnitt durch die Behälterdecke entlang der Linie X-X in Fig. 9,
Fig. 11 einen Schnitt durch eine Fuge zwischen den Deckenelementen entlang der Linie XI-XI in Fig. 9,
Fig. 12 einen der Fig. 11 entsprechenden Schnitt durch eine andere Ausführungsform,
Fig. 13 als Detail XIII in Fig. 9 einen Schnitt entlang der Linie XIII-XIII in Fig. 10,
Fig. 14 einen Querschnitt durch eine Vorrichtung zur Herstellung von Wandelementen nach der Erfindung,
Fig. 15 einen Querschnitt durch den einen Längsrand eines Wandelementes mit der Seitenschalung in größerem Maßstab,
Fig. 16 einen entsprechenden Querschnitt durch den anderen Längsrand des Wandelementes und
Fig. 17 einen Längsschnitt durch die Vorrichtung entlang der Linie XVII-XVII in Fig. 14.

Ein nach der Erfindung ausgebildeter Behälter 1, wie er in Fig. 1 schematisch im Grundriß und in Fig. 2 im Vertikalschnitt dargestellt ist, besteht aus einer Behälterwand 2, einer Behältersohle 3 und gegebenenfalls einer Behälterdecke 4 (Fig. 9, 10).

Die Behälterwand 2 mit der Höhe H ist aus einer Anzahl von Wandelementen 5 gebildet, die als Stahlbetonfertigbauteile werkmäßig vorgefertigt, an die Stelle gebracht werden, wo ein Behälter errichtet werden soll, dort nebeneinander aufgestellt und im Bereich ihrer vertikalen Fugen miteinander verbunden werden. Wie vor allem der schematische Horizontalschnitt der Fig. 3 erkennen läßt, ist die Außenseite 7 der Wandelemente 5, aus ebenen Teilflächen 7′, 7˝, 7′˝ und die Innenseite 8 kreisbogenförmig nach dem Radius R gekrümmt. Diese Ausgestaltung hat zur Folge, daß bei einer vorgegebenen Breite B der Wandelemente 5 ihre Dicke d₂ an ihren Längsrändern, also im Bereich der Fugen 6, größer ist als ihre den statischen Anforderungen entsprechende Dicke d₁ in ihrem mittleren Bereich.

Der Krümmungsradius R der gekrümmten Innenfläche 8 wird in Abhängigkeit vom Durchmesser D des herzustellenden Behälters 1 gewählt. Im Idealfall entspricht der Krümmungsradius R der Wandelemente 5 exakt demjenigen des herzustellenden Behälters, also D/2. Um aber nicht alle einer engen Abstufung der Nutzinhalte entsprechenden Radien realisieren zu müssen, ist es möglich, mit drei bis vier abgestuften Radien Behälter mit unterschiedlichsten Durchmessern herzustellen; die Behälterinnenwand besteht dann aus einem Polygonzug aus Kreisbögen.

Wie Fig. 3 weiter erkennen läßt, sind die Wandelemente 5 an ihren Längsrändern mit Ausnehmungen 9 bzw. 10 versehen, die jeweils durch einen Rücksprung der betreffenden Wandfläche 7 bzw. 8 gebildet sind. So ist an dem in der Darstellung der Fig. 3 linken Rand des Wandelementes 5 die Ausnehmung 9 durch einen Rücksprung der Außenfläche 7 gebildet, der in Fortsetzung der Innenfläche nur einen vergleichsweise schmalen Flansch 11 bestehen läßt, auf der rechten Seite durch einen Rücksprung der gekrümmten Innenfläche 8 bis auf einen schmalen, die Außenfläche 7 fortsetzenden Flansch 12. Um eine übermäßige Verdickung der Wand 2 im Bereich der Fugen 6 zu vermeiden, besteht die Außenfläche 7 nach Art eines Polygonzuges aus Teilflächen, neben einer inneren Teilfläche 7′ aus zwei Randflächen 7˝ am linken und 7′˝ am rechten Rand. Dadurch wird gewährleistet, daß die Flansche 11 bzw. 12 zumindest annähernd parallel zu einer Tangente an die Fugenachse M der Behälterwand 2 in diesem Bereich verlaufen und im Endzustand jeweils einen etwa rechteckigen Hohlraum 13 bilden. In diesem Hohlraum 13 wird zur Verbindung der Wandelemente 5 die Ringbewehrung gestoßen, bevor er mit einem erhärtenden Material, z.B. Zementmörtel, ausgefüllt wird.

Diese einem langgestreckten Z ähnelnde Querschnittsgestaltung der Wandelemente 5 erleichtert die Herstellung des Behälters, nämlich das Schließen der Behälterwand durch Einsetzen des jeweils letzten Wandelementes. Dies ist in Fig. 4 schematisch dargestellt. Hier ist in einem der Fig. 3 entsprechenden Horizontalschnitt angedeutet, daß die Behälterwand 2 bis auf das letzte Wandelement 5 geschlossen ist. Dieses wird in die noch bestehende Lücke schräg eingesetzt und durch einfaches Verschwenken um seine Längsmittelachse 14 in Richtung der Pfeile 15 eingeklappt. Durch die besondere Randausbildung der Wandelemente 5 wird weiterhin ermöglicht, daß die in der Innen- bzw. Außenwandfläche in Erscheinung tretenden Fugen zwischen benachbarten Wandelementen um die Breite b der Flanschen 11 bzw. 12 gegeneinander versetzt sind, wodurch eine größere Wasserdichtigkeit beim Auftreten etwaiger Risse im Fugenbereich erreicht wird.

Die Fig. 6 und 7 zeigen vergrößerte Querschnitte durch die jeweiligen Randbereiche von Wandelementen vor (Fig. 6) und nach dem Versetzen (Fig. 7); wie in Fig. 2 ist hier auch die Bewehrung angedeutet. Jedes der Wandelemente 5 bzw. 5′ ist mit einer zweilagigen Bewehrung 16, z.B. aus Baustahlmatten, versehen. An die Bewehrung 16 sind im Randbereich Bewehrungsschlaufen 17 bzw. 18 angeschlossen, die parallel zu den Flanschen 11 bzw. 12 in die jeweilige Ausnehmung 9 bzw. 10 hineinragen. Auch diese Bewehrungsschlaufen 17, 18 können aus Baustahlmatten bestehen, die dann allerdings nur an der den Flanschen 11 bzw. 12 zugekehrten Seite mit Längsstäben besetzt sind, um die Bewehrungsschlaufen 17 des einen Wandelements 5′ zwischen die Bewehrungsschlaufen 18 des anderen Wandelements 5 einschieben zu können (Fig. 7). Die Bewehrungsschlaufen 17, 18 benachbarter Wandelemente sind in der Höhe gegeneinander versetzt, um die Montage zu erleichtern.

Sowohl im Bereich der Außenfläche 7, wie auch im Bereich der Innenfläche 8, sind die Fugen 6′, 6˝ zwischen den benachbarten Wandelementen in bestimmter Weise profiliert; die Ausbildung dieser Fugen ist in einem vergrößerten Querschnitt in Fig. 8 dargestellt. So ist durch schräge Zusammenführung der Fugenflächen 19, 20 der Fugenspalt 6˝ ausgehend vom Hohlraum 13 verengt, um sich dann nach einer Verbreiterung 21 mit darauffolgender Einschnürung 22 zur Außenfläche 7 hin erneut zu verbreitern (23). Dadurch wird die Möglichkeit geschaffen, nach Schließen des Fugenspaltes 6˝ an seiner engsten Stelle, z.B. durch einen Streifen 24 aus Dachpappe oder dergleichen, von der jeweiligen Außenfläche 7 her einen schnell erhärtenden Mörtel 25 einzubringen. Die Fuge 6′ im Bereich der Innenwandfläche 8 ist in analoger Weise ausgebildet.

Anhand der Fig. 6 und 7 kann auch erläutert werden, wie in einen nach der Erfindung ausgebildeten Behälter Trennwände eingebaut bzw. Wände außen angebaut werden können. Hierzu ist es lediglich notwendig, den inneren Schenkel 11 bzw. den äußeren Schenkel 12 eines der in einer Fuge 6 zusammenstoßenden Wandelemente 5, 5′ um die Dicke der vorzusehenden Wand zu verkürzen und an diese Stelle vor dem Vergießen des Hohlraums 13 mit Mörtel die betreffende Wand zu setzen.

Zur Errichtung eines Behälters 1 nach der Erfindung wird zunächst auf einem Kiesplanum 26 (Fig. 2), gegebenenfalls nach Zwischenlage einer Trennfolie, eine die Behältersohle 3 bildende Sohlplatte 27 an Ort und Stelle betoniert. Auf diese Sohlplatte 27, die mit einer Bewehrung 28 versehen ist, werden unter Zwischenlage einer Schicht von Ausgleichsmörtel 29 die Wandelemente 5 aufgestellt und mittels geeigneter Stützen in ihrer aufrechten Position gehalten. Danach wird der Fußbereich der Wandelemente 5 durch seitliche Konsolen 30 gesichert, die auf die Sohlplatte 27 gegebenenfalls nach Auftragen eines Haftvermittlers aufbetoniert werden (Fig. 5). Die Konsolen 30 werden mit der Sohlplatte 27 durch eine Bügelbewehrung 31 verbunden. Zur Erhöhung der Dichtigkeit im Bereich der Arbeitsfugen kann nachträglich ein Anstrich 32 aufgebracht werden.

Die in Fig. 5 dargestellte Ausbildung des unteren Anschlusses der Wandelemente 5 an die Sohlplatte 27 ist nicht die einzige Möglichkeit der Ausführung. Es ist auch möglich, ein Gelenk auszubilden, indem die Wandelemente in eine entsprechende Vertiefung in der Sohlplatte eingestellt werden oder es ist möglich, den Behälterfuß mit einer nachträglich an Ort und Stelle herzustellenden Sohlplatte in Form einer Rahmenecke biegesteif zu verbinden.

Wie ein solcher Stahlbetonbehälter auf besonders vorteilhafte Weise mit einer Behälterdecke 4 versehen werden kann, ist in den Fig. 9 bis 13 dargestellt. In diesem Fall wird in die Sohlplatte 3 eine Mittelstütze 40 eingespannt, die mit einer Kopfverbreiterung 41 versehen ist (Fig. 10). Auf diese Kopfverbreiterung 41 sind dreieckförmige Deckenelemente 42 mit ihrem schlanken Ende 43 aufgelegt, die, wie die Wandelemente 5, als Stahlbetonfertigbauteile ausgebildet sind (Fig. 9). An ihrem breiteren Ende 44 sind die Deckenelemente 42 genau so breit wie die Wandelement 5, so daß deren Anzahl insgesamt der Anzahl der Wandelemente 5 entspricht. Wie vor allem Fig. 9 erkennen läßt, sind die Deckenelemente 42 gegenüber den Wandelementen 5 jeweils um eine halbe Breite versetzt, so daß sich die Längsmittelachsen 45 der Deckenelemente 42 jeweils in Deckung mit den Fugenachsen 46 der Wandelemente 5 befinden. Das hat den Vorteil, daß die Deckenelemente 42 gegenüber der Behälterwand 2 durch Dollen 47 fixiert werden können, die jeweils in den Vergußbeton 48 in der Fuge 6 zwischen zwei Wandelementen 5 eingreift (Fig. 13).

Die Deckenelemente 42 selbst werden entsprechend den statischen Erfordernissen als Stahlbetonfertigbauteile konstruiert und ausgeführt. Durch die Querschnittsverdickung der Wandelemente 5 im Bereich der Fugen 6 wird eine rippenartige Verstärkung der Behälterwand 2 erzielt, die eine ausgezeichnete Beulsicherheit ergibt, so daß eine so ausgebildete Behälterdecke bei entsprechender Dimensionierung ohne weiteres mit Erdauflasten versehen und auch durch schwere Fahrzeuge, wie z.B. SLW 60 befahren werden kann.

Fig. 11 zeigt einen Querschnitt durch eine Fuge zwischen zwei Deckenelementen 42 nach einer Ausführungsform der Erfindung. Die Deckenelemente 42, die in einer radial verlaufenden Fuge 49 über ihre ganze Höhe aneinanderstoßen, sind mit einer Längsbewehrung 50 und - am Rand - mit einer Bügelbewehrung 51 armiert. Über die Deckenelemente 42 ist eine Schicht 52 aus Ortbeton aufgebracht, die ebenfalls zumindest im Bereich der Fuge 49 mit einer Querbewehrung 53 versehen ist.

Eine andere Ausführungsform für die Ausbildung einer Decke ist in Fig. 12 gezeigt. Hier sind die Deckenelemente 42′ in ihrem oberen, an die Fuge 49 angrenzenden Bereich ausgespart (54). In entsprechender Weise sind in diesen Randbereichen der Deckenelemente 42′ eine Längsbewehrung 50′, Bügel 51′, 51˝ sowie eine Querbewehrung 53′ angeordnet. In die Aussparungen 54 wird sodann Ortbeton 55 eingebracht. Zur Verbesserung der Schubkraftübertragung zwischen den Deckenelementen 42′ und dem Vergußbeton 55 können die vertikalen Wände der Aussparungen 54 profiliert, z.B. gezahnt, ausgebildet sein.

Eine Vorrichtung zum Herstellen von Wandelementen nach der Erfindung ist schematisch in den Fig. 14 bis 17 dargestellt; dabei zeigen Fig. 14 einen Querschnitt und Fig. 17 einen Längsschnitt durch diese Vorrichtung. Die Vorrichtung besteht im Grunde aus einem an sich bekannten Rütteltisch 60 mit einer ebenen Auflagefläche, auf der Seitenschalungsteile 61 und 62 sowie Stirnschalungsteile 63 und 64 angeordnet werden können. Zunächst werden die Stirnschalungsteile 63 und 64 positioniert und mit dem Rütteltisch 60 verbunden. Danach wird auf dem Rütteltisch 60 die Ringbewehrung 16 ausgelegt. Die Seitenschalungsteile 61, 62 sind mit Ausnehmungen 65 versehen, mit denen sie auf die Schlaufen 17 bzw. 18 aufgesteckt werden können. Die Ausnehmungen 65 haben zwar denselben Achsabstand wie die Bewehrungsstäbe der Ringbewehrung 16, sind aber zur Aufnahme etwaiger Toleranzen und um ein leichteres Einfädeln zu ermöglichen, etwas breiter als der Durchmesser der die Schlaufen bildenden Bewehrungsstäbe. Wenn, wie in der Zeichnung dargestellt, die Außenseite der Wandelemente 5 aus Teilflächen 7′, 7˝ und 7′˝ besteht, werden unterhalb der Seitenschalungsteile 61, 62 Keile 70 angeordnet.

Nach dem Einfädeln und Fixieren der Seitenschalungsteile 61, 62 auf dem Rütteltisch 60 wird der Beton für ein Wandelement 5 aufgebracht und verdichtet. Die Oberfläche des Wandelementes 5, die seiner gekrümmten Innenfläche 8 entspricht, wird mittels einer geraden Abziehbohle 66 abgezogen, die entlang der Oberkanten der Stirnschalungsteile 63 bzw. 64 entlanggezogen wird.

Nach dem Erhärten des Betons werden die Seitenschalungsteile 61, 62 mittels seitlich angeordneter Spindeln 67 vom Beton gelöst. Diese Spindeln 67 wirken mit Muttern 68 zusammen, die mit den Seitenschalungsteilen 61, 62 verschweißt sind. Die beim Abdrücken der Seitenschalungsteile 61, 62 in Richtung der Pfeile 69 (Fig. 14) entstehenden Reibungskräfte werden im wesentlichen durch die Bewehrung der Flanschen 11, 12 aufgenommen und damit ein etwaiges Abreißen derselben verhindert. Nach dem Ausfahren der beiden Seitenschalungsteile 61, 62 kann das erhärtete Wandelement 5 vom Rütteltisch 60 abgehoben werden.

## Patentansprüche

1.Stehender zylindrischer Behälter (1) aus Stahlbeton, insbesondere zur Lagerung von Flüssigkeiten, mit einer Behältersohle (3), einer Behälterwand (2) und gegebenenfalls einer Behälterdecke (4), wobei die Behälterwand (2) aus vorgefertigten, über ihre gesamte Höhe reichenden Wandelementen (5) aus Stahlbeton besteht, die an ihren Außenseiten (7) durch ebene Flächen und an ihren Innenseiten (8) durch nach innen eingezogene Flächen begrenzt sind, derart, daß die Dicke (d₂) der Wandelemente (5) an ihren die Fugen (6) bildenden Längsrändern größer ist als die Dicke (d₁) in ihrer Längsmittelachse, und die sich in vertikalen Fugen berührend nebeneinander angeordnet und mittels in entlang der Fugen verlaufende Hohlräume (13) eingebrachten erhärtenden Materials, z.B. Zementmörtel, miteinander verbunden sind, dadurch gekennzeichnet, daß die Wandelemente (5) an ihren Innenseiten stetig, vornehmlich kreisbogenförmig gekrümmt ausgebildet sind, daß durch Rücksprung der Außenfläche (7) an einem und der Innenfläche (8) am anderen Längsrand um mehr als die Hälfte der Dicke (d₂) Ausnehmungen (9, 10) gebildet sind und daß die Wandelemente (5) zur Bildung der Behälterwand (2) einander mit ihren Längsrändern übergreifend derart angeordnet sind, daß die Ausnehmungen (9, 10) einander benachbarter Wandelemente (5) jeweils den mit erhärtendem Material ausfüllbaren Hohlraum (13) bilden.

2. Behälter nach Anspruch 1, dadurch gekennzeichnet, daß die Außenseiten (7) der Wandelemente (5) aus nach Art eines Polygonzuges zusammenstoßenden Teilflächen (7′, 7˝, 7′˝) gebildet sind.

3. Behälter nach Anspruch 1 oder 2, dadurch gekennzeichnet, daß die in Umfangsrichtung des Behälters (1) gemessene Breite (b) der Ausnehmungen (9, 10) größer ist als die Dicke (d₂) der Wandelemente (5) an ihren Längsrändern.

4. Behälter nach einem der Ansprüche 1 bis 3, dadurch gekennzeichnet, daß die die Fugen (6) bildenden Seitenflächen (19, 20) der Wandelemente (5) zumindest über einen Teil ihrer Breite zu den Ausnehmungen (9 bzw. 10) hin abgeschrägt ausgebildet sind.

5. Behälter nach einem der Ansprüche 1 bis 4 mit einer Behälterdecke, dadurch gekennzeichnet, daß die Behälterdecke (4) aus im Grundriß keilförmig ausgebildeten Deckenelementen (42) besteht, die mit ihren schlanken Enden auf einer Mittelstütze und mit ihren breiten Enden auf der Behälterwandung (2) aufliegen.

6. Behälter nach Anspruch 5, dadurch gekennzeichnet, daß die Deckenelemente, deren Breite derjenigen der Wandelemente (5) entspricht, gegenüber den Wandelementen (5) um deren halbe Breite versetzt angeordnet und mit diesen durch jeweils einen Dollen verbunden sind, der in einen mit erhärtendem Material ausgegossenen Hohlraum zwischen den Wandelementen (5) hineinreicht.

7. Behälter nach Anspruch 5 oder 6, dadurch gekennzeichnet, daß über und/oder im Fugenbereich zwischen den Deckenelementen eine zumindest im Fugenbereich bewehrte Ausgleichsschicht aus Ortbeton angeordnet ist.

8. Verfahren zur Fertigung von zur Herstellung eines Behälters gemäß den Ansprüchen 1 bis 4 geeigneten Wandelementen, dadurch gekennzeichnet, daß die Wandelemente (5) liegend auf einer ebenen Unterlage zwischen die Ausnehmungen bildenden Seitenschalungen und Stirnschalungen hergestellt werden, wobei die Oberkanten der Stirnschalungen der Krümmung der Behälterinnenfläche entsprechend gekrümmt ausgebildet sind und die Innenfläche (8) der Wandelemente (5) durch Abziehen der Oberfläche des zwischen diese Schalungen eingebrachten Frischbetons mittels einer entlang der Oberkanten der Stirnschalungen geführten geraden Abziehbohle erzeugt wird.

9. Verfahren nach Anspruch 8, dadurch gekennzeichnet, daß als ebene Unterlage ein Rütteltisch verwendet wird.

10. Verfahren nach Anspruch 8, dadurch gekennzeichnet, daß zum Abziehen der Oberfläche des Frischbetons eine Rüttelbohle verwendet wird.

## Claims

1. An upright, cylindrical, reinforced-concrete container (1), especially for storing fluids, with a container base (3), a container wall (2), and if necessary a container cover (4), wherein the container wall (2) comprises prefabricated reinforced-concrete wall elements (5) which extend over its total height, which wall elements are bounded on their external faces (7) by plane surfaces and on their internal faces (8) by surfaces which are recessed inwards, in such a way that the thickness (d₂) of the wall elements (5) at their longitudinal edges which form the joints (6) is greater than the thickness (d₁) at their longitudinal central axis, and wherein the wall elements (5) are arranged adjacent to one another in contact at vertical joints and are attached to each other by means of a settable material, e.g. cement mortar, placed in hollows (13) running along the joints, characterised in that the internal faces of the wall elements (5) are formed in the shape of a continuous curve, especially in the form of a circular arc, that recesses (9, 10) are formed by offsetting the external face (7) at one longitudinal edge and the internal face (8) at the other longitudinal edge by more than half the thickness (d₂), and that the wall elements (5) are arranged with respect to each other to form the container wall (2) with their longitudinal edges overlapping in such a way that the recesses (9, 10) of adjacent wall elements (5) each form a hollow (13) which can be filled with settable material.

2. A container according to Claim 1, characterised in that the external faces (7) of the wall elements (5) are formed from partial faces (7′, 7˝, 7′˝) which butt together to form a polygon.

3. A container according to Claims 1 or 2, characterised in that the width (b) of the recesses (9, 10) measured circumferentially around the container (1) is greater than the thickness (d₂) of the wall elements (5) at their longitudinal edges.

4. A container according to any one of Claims 1 to 3, characterised in that the side faces (19, 20) of the wall elements (5) which form the joints (6) are chamfered down over at least a part of their width to form the recesses (9 or 10).

5. A container according to any one of Claims 1 to 4, with a container cover, characterised in that the container cover (4) comprises cover elements (42) which are wedge-shaped in plan view, the narrow ends of which rest on a central support and the wide ends of which rest on the container walls (2).

6. A container according to Claim 5, characterised in that the cover elements, the width of which corresponds to that of the wall elements (5), are disposed displaced by half their width with respect to the wall elements (5) and are attached to each of the latter by a locking element which extends into a hollow filled with settable material between the wall elements (5).

7. A container according to Claims 5 or 6, characterised in that a levelling layer of concrete cast in situ, which is reinforced at least in the region of the joint, is disposed above and/or below the joint region between the cover elements.

8. A process for manufacturing wall elements suitable for the fabrication of a container according to Claims 1 to 4, characterised in that the wall elements (5) are manufactured lying on a plane support between the side shuttering and the front shuttering which form the recesses, wherein the upper edges of the front shuttering are curved, corresponding to the curvature of the internal face of the container, and the internal faces (8) of the wall elements (5) are produced by skimming off the surface of the unset concrete placed between these shuttering elements by means of a straight skimming board which is guided along the upper edges of the front shuttering.

9. A process according to Claim 8, characterised in that a vibrating table is used as the plane support.

10. A process according to Claim 8, characterised in that a vibrating beam is used for skimming off the upper surface of the unset concrete.

## Revendications

1. Réservoir cylindrique vertical (1) en béton armé, en particulier pour le stockage de fluides, comportant un fond de réservoir (3), une paroi de réservoir (2) et, le cas échéant, un couvercle de réservoir (4), la paroi de réservoir (2) étant composée d'éléments de paroi (5) en béton armé, préfabriqués et faisant toute la hauteur, délimités, sur leurs faces extérieures (7), par des surfaces planes et, sur leurs surfaces intérieures (8), par des surfaces en retrait vers l'intérieur, de telle façon que l'épaisseur (d₂) des éléments de paroi (5), à leurs bordures longitudinale formant les joints (6), soit supérieure à l'épaisseur (d₁) sur leur axe médian longitudinal, et les éléments de parois (5) étant disposés les uns à côtés des autres, en contact, en formant des joints verticaux, et étant reliés entre eux au moyen d'un matériau durcissant, par exemple un mortier de ciment, introduit dans les espaces creux (13) qui s'étendent le long des joints, caractérisé en ce que les éléments de parois (5) sont réalisés,sur leurs surfaces intérieures,en présentant une courbure constante, principalement en forme d'arc de cercle, en ce que des évidements (9,10) sont formés, par un retrait de la surface extérieure (7) sur une bordure longitudinale et par un retrait de la surface intérieure (8) sur l'autre bordure longitudinale, le retrait étant supérieur à la moitié de l'épaisseur (d₂), en ce que, pour former la paroi de réservoir (2), les éléments de paroi (5) sont disposés en se recouvrant les uns les autres par leurs bordures longitudinales,et en ce que les évidements (9,10) d'éléments de paroi (5) voisins entre eux forment chaque fois l'espace creux (13) susceptible d'être rempli d'un matériau durcissable.

2. Réservoir selon la revendication 1, caractérisé en ce que les faces extérieures (7) des éléments de paroi (5) sont formées à la façon de surfaces partielles se joignant pour constituer un tracé polygonal.

3. Réservoir selon la revendication 1 ou 2, caractérisé en ce que la largeur (b), mesurée dans la direction circonférentielle du réservoir (1), des évidements (9,10) est supérieure à l'épaisseur (d₂) des éléments de paroi (5) sur leurs bordures longitudinales.

4. Réservoir selon l'une des revendications 1 à 3, caractérisé en ce que les surfaces latérales (19,20), formant les joints, des éléments de paroi (5) sont réalisées au moins sur une partie de leur largeur biseautées en direction des évidements (9,10).

5. Réservoir selon l'une des revendications 1 à 4, avec un couvercle de réservoir, caractérisé en ce que le couvercle de réservoir (5) se compose d'éléments de couvercle réalisés avec un profil en forme de coin, reposant, par leurs extrémités effilées, sur un appui central et, par leurs extrémités larges, sur la paroi de réservoir (2).

6. Réservoir selon la revendication 5, caractérisé en ce que les éléments de couvercle, dont la largeur correspond à celle des éléments de paroi (5), sont décalés de la moitié de la largeur, par rapport aux éléments de paroi (5), et chacun reliés à ceux-ci au moyen d'une doline, qui s'étend dans un espace creux situé entre les éléments de paroi 5 et coulé avec un matériau durcissant.

7. Réservoir selon la revendication 5 ou 6, caractérisé en ce qu'une couche de compensation en béton coulé sur place, armée au moins dans la zone de joint, est disposée sur et/ou dans la zone de joint, entre les éléments de couvercle

8. Procédé de fabrication d'élément de paroi convenant pour un réservoir selon les revendications 1 à 4, caractérisé en ce que les éléments de paroi (5) sont fabriquées horizontalement, sur un appui plan, entre les coffrages latéraux, formant les évidements, et les coffrages frontaux, les arêtes supérieures des coffrages frontaux étant d'une courbure correspondant à celle de la surface intérieure de réservoir et la surface intérieure (8) des éléments de paroi (5) étant produite par arasement de la surface du béton frais placé entre ces coffrage, au moyen d'un madrier droit servant de règle d'enlèvement, guidé entre les arêtes supérieures des coffrages frontaux.

9. Procédé selon la revendication 8, caractérisé en ce que l'on utilise une table vibrante comme appui plan.

10. Procédé selon la revendication 8, caractérisé en ce que l'on utilise un madrier vibrant pour araser la surface du béton frais.
